# EUROPÄISCHE PATENTSCHRIFT

(11) **EP 1 172 608 B1**
(45) Veröffentlichungstag und Bekanntmachung des Hinweises auf die Patenterteilung: **15.09.2004**
(21) Anmeldenummer: 01115664.3
(22) Anmeldetag: 04.07.2001
(51) Int. Cl.: F23J 13/04

(54) **Ausgleichseinrichtung für eine kombinierte Luft-/Abgasführung**
Compensator for combined air/flue gas conduit
Appareil de compensation pour conduit air/fumée combiné

(30) Priorität: 10.07.2000 AT 11752000
(43) Veröffentlichungstag der Anmeldung: 16.01.2002
(73) Patentinhaber: Vaillant GmbH, 42859 Remscheid (DE)
(72) Erfinder: Langer, Ulrich, 58239 Schwerte (DE)
(74) Vertreter: Hocker, Thomas

(56) Entgegenhaltungen:
- EP-A- 0 303 989
- EP-A- 0 802 371
- DE-U- 9 101 262
- US-A- 4 865 013

## Beschreibung

Die Erfindung bezieht sich auf eine Ausgleichseinrichtung für eine kombinierte Luft /Abgasführung gemäß dem unabhängigen Anspruch.

In vielen Anwendungsfällen, wie z.B. bei einem Austausch von Heizgeräten oder Neuinstallationen von Geräten mit senkrechter Dachdurchführung, ist eine geradlinige Verlegung der konzentrischen Luft-/Abgasführung nicht möglich. In vielen Fällen sind die Mitten von Gerätestutzen und Gebäudedurchführungen gegeneinander versetzt. Dadurch ist es erforderlich, je nach der Größe des Versatzes, die konzentrischen Rohrleitungen in einem Winkel in die entsprechenden Anschlüsse des Gerätes und der Dachdurchführung einzuführen, was meist mit erheblichen Schwierigkeiten verbunden ist, oder es müssen Krümmer eingesetzt werden, was meist auch nicht ohne Schwierigkeiten durchführbar ist. Weitere Ausgleichsvorrichtungen sind aus DE 9 101 262 U und US 4 865 013 A bekannt.

Ziel der Erfindung ist es, diese Nachteile zu vermeiden und eine Ausgleichseinrichtung für eine kombinierte Luft-/Abgasführung der eingangs erwähnten Art vorzuschlagen, die eine einfache Anpassung der Luft-/Abgasführung an einen allenfalls gegebenen Versatz der Anschlußstutzen ermöglicht.

Erfindungsgemäß wird dies bei einer Ausgleichseinrichtung für eine kombinierte Luft-/Abgasführung der eingangs erwähnten Art durch die Merkmale des unabhängigen Anspruches erreicht.

Durch die vorgeschlagenen Maßnahmen ist es möglich, die Einlaßstutzen der Führungsteile gegenüber den Auslaßstutzen zu verstellen und dadurch einen allfälligen Versatz der Anschlußstutzen eines Gerätes und einer Dachdurchführung auszugleichen. Dies ermöglicht auch eine sehr einfache Montage der kombinierten Luft-/Abgasführung.

Durch die Merkmale des Anspruches 2 ergibt sich der Vorteil einer in konstruktiver Hinsicht sehr einfachen Lösung. Dabei können die Halbschalen des äußeren Führungsteiles sehr einfach gegeneinander verdreht werden.

Dabei ist es vorteilhaft, die Merkmale des Anspruches 3 vorzusehen. Dabei kann der innere Führungsteil, bzw. dessen beide abgekröpfte Rohrstücke, einfach gegeneinander verdreht werden.

Zur Verbindung der Halbschalen des äußeren Führungsteiles ist es vorteilhaft, die Merkmale des Anspruches 4 vorzusehen. Dadurch können die beiden Halbschalen ähnlich einer Clipsverbindung zusammengesteckt werden.

Durch die Merkmale des Anspruches 5 ergibt sich der Vorteil, daß sich unter Berücksichtigung des inneren Führungsteiles im wesentlichen eine gleichmäßige Durchströmung ergibt.

Die Erfindung wird nun anhand der Zeichnung näher erläutert, die schematisch eine erfindungsgemäße Ausgleichseinrichtung zeigt.

Die Ausgleichseinrichtung 16 weist einen äußeren Führungsteil 1 auf, der aus zwei kreisrunden Halbschalen 2 und 3 gebildet ist. Diese sind über umlaufende, im Querschnitt im wesentlichen bogenförmige Sicken 4, 5 miteinander drehbar entlang einer Trennebene 17 verbunden. Dabei weisen die beiden Halbschalen 2, 3 einen schrägen Boden 6, bzw. einen schrägen Deckel 7 auf und entsprechen im wesentlichen schräg geschnittenen Zylindern, wobei der Boden 6, bzw. der Deckel 7 durch Ellipsen gebildet ist.

Ein Einlaßstutzen 8 ist im Bereich der größten Höhe der Halbschale 2 und der Auslaßstutzen 9 im Bereich der größten Höhe der Halbschale 3 angeordnet, wobei der Abstand der beiden Stutzen 8, 9 von einer imaginären Drehachse 10 gleich ist und daher eine koaxiale Ausrichtung des Einlaß- und des Auslaßstutzens 8, 9 zu einer Achse 18 möglich ist.

Koaxial in jedem der beiden Stutzen 8, 9 der Halbschalen , 3 sind ein Einlaßstutzen 11 bzw. ein Auslaßstutzen 12 eines inneren Führungsteiles 13 gehalten.

Dieser innere Führungsteil 13, der für die Abgase vorgesehen ist, ist im wesentlichen durch zwei zusammengesteckte abgekröpfte Rohrstücke 14, 15 gebildet. Dabei entspricht das Maß der Abkröpfung dem Abstand 19 der Stutzen 8, 9 von der Drehachse 10, wobei die Verbindung der beiden Rohrstücke 14, 15 koaxial mit dieser Drehachse 10 ausgerichtet ist.

Die Verbindung der beiden Rohrstücke 14, 15 kann dabei durch eine Steckmuffenverbindung 20 gebildet sein, die ein einfaches gegenseitiges Verdrehen der beiden Rohrstücke 14, 15 ermöglicht.

Der Anschluß von kombinierten Luft-/Abgasleitungen mit konzentrischen Leitungen für Abgas und Luft, wobei die Luftleitung einem Ringraum 21 entspricht, an die Ausgleichseinrichtung kann einfach durch Zusammenstecken mit den Einlaßstutzen 8, 11 und Auslaßstutzen 9, 12 erfolgen.

Sollte in der Leitungsführung ein Versatz vorhanden sein, so kann dieser einfach durch gegenseitiges Verdrehen der beiden Halbschalen 2, 3 des äußeren Führungsteiles 1, wobei gleichzeitig auch die beiden abgekröpften Rohrstücke 14, 15 des inneren Führungsteiles 13 mit verdreht werden, ausgeglichen werden.

## Patentansprüche

1. Ausgleichseinrichtung für eine kombinierte Luft-/Abgasführung zur Verbindung zweier Abschnitte, in denen ein das Abgas führendes Rohr konzentrisch in einem die Luft führenden Rohr gehalten ist, wobei zur Verbindung zur Verbindung zweier Abschnitte der Luft-/Abgasführung mit konzentrischen Einlaß- und Auslaßstutzen (8, 11; 912)) versehene Führungsteile (1, 13) vorgesehen sind, die jeweils geteilt ausgebildet und deren Teile (2, 3; 14, 15) um eine gemeinsame Drehachse (10) verdrehbar miteinander verbunden sind, wobei die gemeinsame Achse der Einlaßstutzen (8, 11) und die gemeinsame Achse der Auslaßstutzen (9, 12) der Führungsteile (1, 13) gegenüber der parallel zu diesen verlaufenden Drehachse (10) der Führungsteile (1, 13) um jeweils gleiche Abstände versetzt sind.

2. Ausgleichseinrichtung nach Anspruch 1, **dadurch gekennzeichnet, daß** der äußere Führungsteil (1) im wesentlichen aus zwei halbrunden Halbschalen (2, 3) gebildet ist, von denen jede mit einem Stutzen (8, 9) versehen ist.

3. Ausgleichseinrichtung nach Anspruch 1 oder 2, **dadurch gekennzeichnet, daß** der innere Führungsteil (13) durch zwei um das gleiche Maß abgekröpfte Rohrstücke (14, 15) gebildet ist, die miteinander verdrehbar verbunden sind.

4. Ausgleichseinrichtung nach einem der Ansprüche 1 bis 3, **dadurch gekennzeichnet, daß** die Halbschalen (2, 3) des äußeren Führungsteiles (1) mit ineinandergreifenden im Querschnitt im wesentlichen bogenförmig ausgebildeten umlaufenden Sicken (4, 5) versehen sind.

5. Ausgleichseinrichtung nach einem der Ansprüche 1 bis 4, **dadurch gekennzeichnet, daß** die beiden Halbschalen (2, 3) Zylindern mit schräg geschnittenem Boden (6), bzw. Deckel (7) entsprechen, wobei die Einlaß- bzw. Auslaßstutzen (8, 9) im Bereich der größten Höhe der Halbschalen (2, 3) angeordnet sind.

## Claims

1. A compensation arrangement for a combined air/waste gas flue assembly for connecting two sections in which a waste gas flue is held concentrically in an air flue, wherein for the connection of the two sections of the air/waste gas flue assembly provision is made of guide members (1, 13) fitted with concentric inlet and outlet connecting sleeves (8, 11; 9, 12), with each of the said guide members being divided and their component parts (2, 3; 14, 15) being rotatably connected with one another about a common axis of rotation (10), and wherein further the common axis of the intake connecting sleeves (8, 11) and the common axis of the outlet connecting sleeves (9, 12) of the guide members (1, 13) are parallel to, but mutually offset by equal distances relative to, the axis of rotation (10) of the guide members (1, 13).

2. A compensation arrangement as claimed in Claim 1 **characterised in that** the outer guide member (1) is essentially composed of two semi-circular half-shells (2, 3), each of which is provided with a connecting sleeve (8, 9).

3. A compensation arrangement as claimed in Claim 1 or 2 **characterised in that** the inner guide member (13) is composed of two identically cranked tube sections (14, 15) which are rotatably connected with each other.

4. A compensation arrangement as claimed in Claim 1 to 3 **characterised in that** the two half-shells (2, 3) of the outer guide member (1) are provided along their circumference with mutually engaging crimps of essentially arc-shaped cross-section.

5. A compensation arrangement as claimed in Claim 1 to 4 **characterised in that** the two half-shells (2, 3) correspond to cylinders having an angularly cut bottom (6), or cover (7), respectively, with the inlet and outlet connecting sleeves (8, 9) being arranged in the area of the greatest height of the half-shells (2, 3).

## Revendications

1. Dispositif compensateur pour un conduit d'air/fumée combiné pour relier deux parties dans lesquelles un tube canalisant la fumée est monté concentriquement dans un tube canalisant l'air, des éléments de conduit (1, 13) munis de tubulures d'admission et de sortie concentriques (8, 11;9, 12) étant prévus pour relier deux parties du conduit d'air/fumée, tubulures formées chacune de deux éléments (2, 3;14, 15) reliés entre eux par un axe de rotation (10) commun, l'axe commun des tubulures d'admission (8, 11) et l'axe commun des tubulures de sortie (9, 12) des éléments de conduit (1, 13) se trouvant à des distances égales vis-à-vis de l'axe de rotation (10) des éléments de conduit (1, 13) parallèle aux dites tubulures.

2. Dispositif compensateur suivant la revendication 1, **caractérisé par le fait que** l'élément de conduit extérieur (1) est formé essentiellement par deux éléments en tôle estampée (2, 3) dont chacun est doté d'un manchon (8, 9).

3. Dispositif compensateur suivant la revendication 1 ou 2, **caractérisé par le fait que** l'élément de conduit intérieur (13) est formé par deux éléments de tube (14, 15) coudés uniformément et assemblés par rotation.

4. Dispositif compensateur suivant l'une des revendications 1 à 3, **caractérisé par le fait que** les éléments en tôle estampée (2, 3) de l'élément de conduit extérieur (1) sont munis de moulures (4, 5) continues de section essentiellement courbées, emboîtées l'une dans l'autre.

5. Dispositif compensateur suivant l'une des revendications 1 à 4, **caractérisé par le fait que** les deux éléments en tôle estampée (2, 3) ont la forme de cylindres avec fond (6) rsp. couvercle (7) en biais, les tubulures d'admission rsp. de sortie (8, 9) étant disposées au niveau du point le plus haut des éléments (2, 3).
